# FASCICULE DE BREVET EUROPEEN

(11) **EP 0 464 878 B1**
(45) Date de publication et mention de la délivrance du brevet: **24.02.1993**
(21) Numéro de dépôt: 91200956.0
(22) Date de dépôt: 22.04.1991
(51) Int. Cl.: E05D 1/02, E05D 1/04, E06B 3/48, E05D 15/24

(54) **Système d'articulation de panneaux et application aux portes sectionnelles**
Gelenkwerk für Platten und Anwendung auf Sektionaltore
Hinge system for panels and application to sectional doors

(30) Priorité: 26.06.1990 FR 9008426
(43) Date de publication de la demande: 08.01.1992
(73) Titulaire: FTFM LA TOULOUSAINE, Société Anonyme, F-31750 Escalquens (FR)
(72) Inventeur: Esnault, Paul, F-64121 Montardon (FR)
(74) Mandataire: Barre, Philippe

(56) Documents cités:
- WO-A-88/03588
- DE-A- 2 462 091
- FR-A- 2 347 513
- GB-A- 1 571 853
- US-A- 3 527 283

## Description

L'invention concerne un système d'articulation de panneaux suivant le préambule de la première revendication et son application aux portes sectionnelles.

Les portes sectionnelles (portes de garage, d'usines, d'entrepots et autres fermetures analogues) sont composé es d'une pluralité de panneaux s'étendant horizontalement, qui sont articulés entre eux pour pouvoir coulisser verticalement et se plier au sommet de l'ouverture afin de s'étendre ensuite horizontalement en partie haute du local.

Les systèmes classiques d'articulation de ces portes sectionnelles sont constitués par des charnières rigides fixées de place en place en façade entre les paires de panneaux. Toutefois, ces systèmes présentent de graves inconvénients : défaut d'étanchéité au niveau des joints entre panneaux, montage long et inesthétique des charnières, risque pour les utilisateurs (en particulier danger de pincement des doigts entre panneaux lorsque ceux-ci se referment).

Par ailleurs, il existe des systèmes à charnière flexible, dans lesquels une lame en matériau souple est fixée le long des arêtes de bordure de deux panneaux de sorte que ceux-ci se trouvent reliés par une épaisseur souple qui fait office d'articulation par le jeu de sa déformation, par exemple brevet FR 2 421 332, brevet US 3 527 283 correspondant au préambule de la 1^{ère} revendication. De tels systèmes conduisent à une étanchéité améliorée mais présentent toutefois les graves défauts d'être fragiles, de courte durée de vie et de réaliser un positionnement très imprécis des panneaux ; en particulier, lorsque l'articulation joue, tous les efforts sont concentrés au niveau d'une épaisseur souple relativement mince pour permettre un bon accostage des panneaux ; cette épaisseur se déforme de façon parfois dissymétrique en cas de charges mal équilibrées et subit un vieillissement prématuré. Ces défauts interdisent en pratique d'utiliser de tels systèmes à charnière flexible pour des portes sectionnelles qui, en raison de leurs dimensions, peuvent subir des charges élevées. En outre, ces systèmes ne suppriment pas le danger de pincement des doigts entre panneaux.

La présente invention se propose de fournir un nouveau système d'articulation du type comprenant, d'une part, une charnière se présentant sous la forme d'un profil flexible disposé entre panneaux sur la largeur de ceux-ci, d'autre part, des profilés de bordure de panneaux conformés pour maintenir ladite charnière flexible.

Un objectif de l'invention est de fournir un système qui associe d'excellentes qualités d'étanchéité à une grande robustesse permettant en particulier de l'appliquer aux portes sectionnelles.

Un autre objectif est de garantir un positionnement précis des panneaux les uns par rapport aux autres, positionnement de précision comparable à celui que fournissent les charnières rigides.

Un autre objectif est de réduire considérablement les risques pour les utilisateurs, en particulier risque de pincement des doigts entre panneaux.

A cet effet, le système d'articulation conforme à l'invention se caractérisé en ce que :
(a) la charnière flexible comprend un boudin central agencé au voisinage du plan médian des panneaux et deux ailes rattachées à des portions opposées dudit boudin central et pourvues de têtes d'encliquetage,
(b) les profilés de bordure de panneaux comprennent :
   . des logements s'ouvrant sur chant au voisinage du plan médian des panneaux et présentant des formes adaptées pour retenir les têtes d'encliquetage des ailes de charnière,
   . des surfaces de guidage en rotatation, agencées de part et d'autre du plan médian des panneaux de sorte que les surfaces de guidage d'un profilé de bordure viennent en regard des surfaces de guidage de l'autre profilé de bordure en vue de guider le pivotement des panneaux autour d'un axe de rotation passant par le boudin central de la charnière flexible ou à proximité de celui-ci.

La charnière flexible peut être réalisée en un matériau élastomère, son boudin central pouvant être plein ou creux ; des bouchons d'obturation peuvent dans ce dernier cas être disposées à ses deux extrémités en vue d'emprisonner de l'air dans ledit boudin et de combiner un effet pneumatique à l'élasticité du matériau.

Le système d'articulation conforme à l'invention qui s'étend sur toute la largeur des panneaux, forme une barrière étanche très efficace qui s'oppose à toute infiltration. Un tel système est très robuste car la déformation de la charnière flexible s'effectue au niveau d'un boudin qui subit essentiellement des contraintes de compression ou de traction (et non des contraintes de flexion comme c'est le cas dans les charnières souples connues). De plus, ces contraintes sont limitées par les surfaces de guidage en rotation, lesquelles réduisent l'amplitude des déformations de la charnière flexible. En outre, la structure sus-évoquée de ladite charnière et la présence de ces surfaces de guidage garantissent un positionnement précis des panneaux sur toute la plage angulaire de pivotement. Comme on le comprendra mieux plus loin, le système conforme à l'invention bénéficie d'un montage rapide s'effectuant par simple encliquetage.

Il est à noter que le pivotement d'un panneau par rapport à un autre s'effectue autour d'un point voisin du plan médian des panneaux ; dans de nombreuses applications, et notamment dans l'application aux portes sectionnelles, cette disposition simplifie la conception des moyens de guidage et d'entraînement des panneaux et permet un meilleur équilibrage des masses en mouvement.

Selon un mode de réalisation préféré de l'invention, les profilés de bordure comprennent avantageusement des surfaces de retenue en traction, agencées de sorte que les surfaces de retenue d'un profilé de bordure viennent en regard des surfaces de retenue de l'autre profilé de bordure en vue de supporter les efforts d'écartement entre panneaux. De la sorte, on limite également les contraintes de traction qui s'exercent sur la charnière souple quelles que soient les charges appliquées sur le système.

Par ailleurs, selon un autre mode de réalisation préféré, l'un des profilés de bordure comprend deux profils encliquetables l'un sur l'autre : d'une part, un profil principal formant un logement incomplet pour la tête d'encliquetage de la charnière souple, d'autre part, un clip apte à s'encliqueter sur ce profit principal et comportant un talon de verrouillage du logement précité.

Une telle forme de réalisation facilite le montage du système, tout en conduisant à des profilés de structures simplifiées, faciles à extruder.

En particulier, le clip sus-évoqué est adapté pour s'encliqueter sur le profit principal par trois zones de clipage : une zone centrale située sur le côté du logement précité, une zone intermédiaire et une zone extrême située à l'extrémité d'une ailette que comporte le clip à l'opposé de son talon de verrouillage. On obtient ainsi une bonne solidarisation de ce clip sur le profil principal.

Le système d'articulation conforme à l'invention peut être appliqué pour articuler deux à deux les panneaux de portes sectionnelles afin d'obtenir des portes étanches, robustes, bien équilibrées, bénéficiant d'un fonctionnement fiable.

D'autres buts et avantages de l'invention ressortiront de la description qui suit en référence aux dessins annexés, lesquels en présentent à titre d'exemple non limitatif un mode de réalisation ; sur ces dessins qui font partie intégrante de la présente description :
- la figure 1 est une coupe transversale des éléments constitutifs du système d'articulation conforme à l'invention, à l'état démonté,
- les figures 2, 3 et 4 sont des coupes transversales montrant ce système monté dans trois positions correspondant respectivement à la position d'alignement des panneaux, à une position de pivotement intermédiaire et à la position de pivotement maximal,
- les figures 5, 6, 7, 8, 9 et 10 schématisent le montage du système,
- la figure 11 montre en coupe transversale partielle des panneaux de porte sectionnelle articulés au moyen du système,
- la figure 12 schématise le cas d'un panneau équipé d'une menuiserie de baie.

Le système d'articulation présenté à l'état démonté à la figure 1 se compose essentiellement d'un premier profilé de bordure constitué de deux profils encliquetables l'un sur l'autre (un profil principal 1 et un clip 2), d'un second profilé de bordure 3 et d'un profil flexible de charnière 4.

Les profils 1 et 2 et profilé 3 sont en particulier réalisés en alliage léger extrudé (aluminium), cependant que le profil flexible 4 est réalisé en élastomère. Par la suite, on parlera indifféremment de "profilé" ou "profit" pour désigner ces éléments.

Ces profilés sont appelés à s'étendre sur toute la largeur des deux panneaux symbolisés en P₁ et P₂ à la figure 1, le profilé 1 étant solidaire de la bordure de l'un des panneaux et le profilé 3 solidaire de la bordure de l'autre panneau. Pour assurer cette fixation, les profilés 1 et 3 comportent en premier lieu des structures, telles que 5 ou 6, adaptées pour le clipage d'une menuiserie notamment de baie vitrée ; en outre, chacun de ces profilés est doté, d'une part, d'une rainure 7 ou 8 d'insertion du bord d'une tôle appelée à former la façade frontale du panneau, d'autre part, d'une aile 16 ou 17 de maintien du bord d'une tôle appelée à former la façade arrière du panneau ; en l'exemple, la rainure 7 du profilé 1 s'étend selon un plan horizontal, la tôle venant s'y insérer après pliage à 90°, et la rainure 8 du profilé 2 s'étend selon un plan vertical , la tôle venant s'y insérer après repliage à 180° (les termes "horizontal" et "vertical" se réfèrent à une position des panneaux dans un plan vertical, leur bordure s'étendant horizontalement). Les profilés 1 et 3 sont ainsi d'utilisation universelle et susceptibles d'être assujettis en bordure de panneaux de types différents.

De plus, dans l'application visée (système pour portes sectionnelles), l'un au moins des profilés 1 ou 3 (en l'exemple le profilé 1) est pourvu, dans son plan axial X, d'un alésage circulaire 9 en vue de la mise en place latéralement d'axes de galets de roulement. En outre, l'un au moins des profilés de bordure (en l'exemple le profilé 1) comprend, d'un côté, des structures d'encliquetage 10 d'un renfort d'inertie (schématisé en R à la figure 1).

Par ailleurs, les profilés 1, 2 et profilés 3 forment des logements L₁ et L₂ s'ouvrant sur chant au voisinage des plans médians X et X′ en vue de l'encliquetage du profit flexible de charnière 4.

Ces logements ont une section de forme générale triangulaire comme le montre la figure 1.

Le logement L₂ est entièrement délimité par le profilé 3, tandis que le profilé 1 délimite un logement incomplet 11a dépourvu d'un des retours latéraux ; ce logement est complété pour réaliser le logement L₁ par un talon de verrouillage 11b que porte le clip 2.

Les profilés 1 et 3 comprennent en outre des surfaces de guidage en rotation cosntitués :
- d'un côté des plans médians X, X′, par une surface convexe Sₓ située sur le profilé 1 et par une surface concave conjuguée Sᵥ située sur le profilé 3, ces surfaces Sₓ et Sᵥ venant en regard lorsque le système est monté,
- de l'autre côté des plans médians, par une aile circulaire A_{L} équipant le clip 2 et par deux surfaces circulaires conjugées, concave S_{ac} et convexe Sₐₓ, agencées sur le profilé 3, de façon que l'aile A_{L} s'engage et pénètre entre celles-ci lorsque le système est monté et est amené à pivoter.

Les surfaces Sₓ, Sᵥ présentent des sections circulaires centrées, lorsque le système est monté, à proximité du centre C de la charnière flexible, de façon à guider le pivotement des panneaux autour d'un axe de rotation passant sensiblement par ce centre. Il en est de même de l'aile circulaire A_{L} et des surfaces conjuguées Sₐₓ et S_{ac} qui sont centrées à proximité du centre de la charnière.

La surface convexe Sₓ du profilé 1 est interrompue par une rainure 12 adaptée pour former un récepteur d'eau interdisant les remontées d'eau le long de celle-ci par capillarité.

Aux extrémités proches des plans médians X, X′ des surfaces Sₓ et S_{c}, les profilés 1 et 3 comprennent des surfaces d'appui, constituées par des méplats M₁ et M₂ sensiblement orthogonaux aux plans médians, qui permettent aux profilés de reposer l'un contre l'autre en position d'alignement des panneaux. Ces méplats situés au voisinage immédiat des plans médians assurent dans cette position d'alignement une transmission équilibrée des charges de compression entre panneaux, évitant un écrasement excessif de la charnière flexible. Ils sont complétés par des méplats de positionnement M₃ et M₄ parallèles aux plans médians qui viennent s'appliquer l'un contre l'autre lorsque les panneaux arrivent dans la position d'alignement, définissant ainsi de façon précise cette position.

Les profilés 1, 2, 3 comprennent également des surfaces de retenue en traction qui sont agencées pour supporter les efforts d'écartement entre panneaux. Ces surfaces de retenue sont de deux types :
. de premières surfaces B₁, B₂ agencées sur les profilés 1 et 3 de façon à venir en regard et supporter les efforts d'écartement lorsque les panneaux se trouvent sensiblement dans l'alignement,
. et de secondes surfaces qui, en l'exemple, coïncident avec la surface de guidage Sₐₓ et la face interne fᵢ de l'aile de guidage A_{L}, agencées pour venir en regard et supporter les efforts d'écartement des panneaux lorsque ceux-ci forment un angle.

Les premières surfaces de retenue B₁, B₂ sont constituées par des méplats obliques (en particulier à 45° par rapport aux plans médians) qui viennent coopérer lorsque les profilés arrivent en position d'alignement et qu'un effort d'écartement s'exerce sur ceux-ci. Cette disposition évite que la charnière flexible subisse des efforts de traction excessifs, tout en garantissant une liberté de rotation de l'articulation même sous effort de traction élevé.

Il est à noter que l'aile A_{L} du clip 2 est prévu de sorte que sa face interne fᵢ vienne en regard de la surface Sₐₓ à partir de la position d'alignement, de sorte que les première et seconde surfaces de retenue présentent une plage angulaire commune de travail ; on évite ainsi que, pour certains angles, les efforts de traction ne soient pas repris et s'exercent sur la charnière souple.

Le clip 2 qui porte le talon 11b de verrouillage du logement L₁ a pour fonction essentielle de permettre un montage facile du système. Il est adapté pour s'encliqueter sur le profit principal 1 par trois zones de clipage :
. une zone dite centrale située sur le côté du logement L₁ au voisinage du plan médian X, le clip étant doté dans cette zone d'une structure d'encliquetage 2a appelée à coopérer avec une structure conjuguée la que comporte le profilé 1,
. une zone intermédiaire située à la base de l'aile circulaire A_{L}, le clip étant doté dans cette zone d'une structure d'encliquetage 2b appelée à coopérer avec une ailette conjuguée 1b que comporte le profilé 1,
. une zone extrême située à l'extrémité d'une ailette Aₑ que comporte le clip à l'opposé de son talon 11b, cette ailette portant une structure d'encliquetage 2c appelée à coopérer avec une structure conjuguée 1c que comporte le profilé 1.

Ces dispositions garantissent une solidarisation sûre du clip 2 sur le profit 1, tout en autorisant une grande facilité de mise en place ou de retrait par un opérateur. Il est à noter que, entre le talon 11b et la zone d'encliquetage 2b, le clip 2 présente une forme convexe qui est prévu pour former un point d'appui supplémentaire en venant s'appliquer contre la paroi externe de l'alésage 9 du profil 1.

Par ailleurs, la charnière flexible 4 est constituée par un boudin central creux 13 et par deux ailes 14 et 15 qui sont rattachées à des portions opposées de ce boudin et pourvues de têtes d'encliquetage 14a et 15a.

Lorsque le système est en position normale montée, le boudin central repousse les profilés 1, 2 et 3 dans des directions opposées en venant en appui contre des surfaces d'appui telles que A₁ et A₂ que comportent ces profilés au voisinage des logements L₁ et L₂, de chaque côté de l'ouverture de ces derniers. L'effet d'élasticité du boudin 13 (dû à sa forme et à la nature du matériau qui le constitute) peut, le cas échéant, être renforcé par un effet pneumatique en obturant de façon étanche le boudin à chacune de ses extrémités.

Les ailes 14 et 15 de la charnière flexible 4 sont rattachées au boudin, de façon à former entre elles, au repos, un angle compris entre 140° et 160°, en particulier de l'ordre de 150° comme le montre la figure 1. La charnière flexible est ainsi apte à subir, à partir de cette position de repos, des déformations opposées lorsque les panneaux pivotent vers leur position d'alignement ou vers leur position angulaire extrême ; en réduisant ainsi l'amplitude des déformations qu'elle subit, on amène la charnière à travailler dans de meilleures conditions et on accroît sa durée de vie.

Les têtes d'encliquetage 14a et 15a sont de forme générale approximativement triangulaire, adaptées pour pénétrer dans leur logement par le jeu de leur élasticité et pour s'y loger sans risque d'arrachement lorsque le système est monté.

A cet effet, chaque tête comporte, à sa base; deux épaulements qui sont retenus par les retours avant du logement L₁ ou L₂ ainsi que des faces frontales biaises qui permettent le passage de la tête dans l'ouverture du logement lors du montage.

Les figures 2, 3 et 4 présentent le système conforme à l'invention respectivement dans la position correspondant à l'alignement des panneaux (figure 2), dans une position intermédiaire de pivotement correspondant à l'état de repos de la charnière flexible 4 (figure 3) et dans la position de pivotement extrême (figure 4).

Dans la position d'alignement des panneaux, les profilés 1, 2 et 3 s'inscrivent dans une forme générale rectangulaire, le boudin central 13 de la charnière flexible étant situé au centre dudit rectangle lorsque l'ensemble est monté (têtes d'encliquetage 14a et 15a en place dans leur logement L₁ ou L₂ ; logement L₁ fermé par le talon de verrouillage 11b du clip). Lorsque les panneaux sont en compression l'un contre l'autre, les méplats M₁ et M₂ des profilés 1 et 2 sont en appui et supportent l'essentiel de la charge. Les panneaux sont positionnés de façon précise l'un par rapport à l'autre par l'ensemble de surfaces conjuguées susceptibles de venir en appui (surfaces de guidage S_{c} et Sₓ, surfaces de guidage et du retenue fᵢ et Sₐₓ ; surfaces de retenue B₁ et B₂).

Lorsque les panneaux pivotent l'un par rapport à l'autre (figure 3), l'aile A_{L} du clip vient en regard de la surface de guidage S_{ac} qui assure un guidage complémentaire.

En fin de pivotement (figure 4), la partie extrême du retour qui porte la surface S_{ac}, vient en appui contre l'aile A_{L} du clip formant une butée de fin de course. La charnière 4 s'est déformée en sens inverse par rapport à la position d'alignement.

Un tel système associe de grandes qualités de robustesse à une parfaite étanchéité quelle que soit la position, cependant que les panneaux sont toujours guidés de façon précise l'un par rapport à l'autre. De plus, en position de pivotement, la surface convexe Sₓ ferme l'angle d'ouverture et réduit considérablement les risques pour les utilisateurs (risques de pincement des doigts ou d'un corps étranger).

Les figures 5 à 10 présentent le processus de montage du système.

La charnière flexible 4 est d'abord encliquetée sur le profilé 3 par le jeu de l'élasticité de sa tête d'encliquetage 15a et les panneaux sont présentés l'un en face de l'autre dans une position angulaire telle qu'illustrée à la figure 5.

La tête d'encliquetage 14a est insérée dans le logement incomplet L₁ du profilé 1 (figure 6).

Les panneaux sont alors redressés pour les disposer en position d'alignement en vue de l'encliquetage du clip 2. Ce dernier est présenté comme le montre la figure 7, à l'arrière des profilés 1 et 3. Il est introduit dans l'espace libre avec sa structure d'encliquetage 2c en prise avec la structure conjuguée 1c du profilé 1 (figure 8).

Le clip est ensuite encliqueté sur le profil 1 par insertion de ses structures d'encliquetage 2a et 2b sur les structures conjuguées 1a et 1b du profilé 1 (figure 9).

Le système monté est alors prêt à fonctionner (figure 10). On conçoit la grande simplicité du montage du système qui supprime toute opération de perçage et de vissage.

La figure 11 présente, en coupe partielle, une porte sectionnelle équipée de systèmes d'articulation conformes à l'invention. Les panneaux sont articulés deux à deux au moyen de ces systèmes, avec en bordure latérale l'insertion d'axes de galets de roulement dans les alésages 9 ; la position de ces galets (dans le plan médian de chaque panneau) améliorent considérablement la cinématique de la porte sectionnelle (par comparaison aux portes connues dont les galets sont nécessairement déportés par rapport au plan médian des panneaux).

En l'exemple de la figure 11, chaque panneau est constitué par une tôle arrière 18 en appui contre les ailes de maintien 16 et 17 des profilés de deux systèmes voisins, par une couche 19 d'un matériau de remplissage tel que mousse de polyuréthane et par une tôle frontale 20 dont les bords sont repliés à 90° ou à 180° pour s'insérer dans les rainures 7 et 8 des profilés des deux systèmes voisins. Un raidisseur R peut être encliqueté dans la structure 10 prévue à cet effet. Ce raidisseur forme une gouttière qui est dilatée de place en place par des rivets "pop" r′ afin de faire bloc avec le profilé.

La figure 12 présente le case d'un panneau équipé d'une menuiserie de baie 21 ; celle-ci est fixée de façon connue en soi sur les profilés des systèmes d'articulation grâce aux structures 5 et 6 prévues à cet effet.

## Revendications

1. Système d'articulation de deux panneaux, du type comprenant, d'une part, une charnière (4) se présentant sous la forme d'un profil flexible disposé entre panneaux sur la largeur de ceux-ci, d'autre part, des profilés de bordure de panneaux (1,2;3) conformés pour maintenir ladite charnière flexible (4), caractérisé en ce que :
(a) la charnière flexible (4) comprend un boudin central (13) agencé au voisinage du plan médian (X, X′) des panneaux et deux ailes (14, 15) rattachées à des portions opposées dudit boudin central et pourvues de têtes d'encliquetage (14a, 15a),
(b) les profilés de bordure de panneaux (1, 2 ; 3) comprennent :
. des logements (L₁, L₂) s'ouvrant sur chant au voisinage du plan médian des panneaux et présentant des formes adaptées pour retenir les têtes d'encliquetage (14a, 14b) des ailes de charnière,
. des surfaces de guidage en rotation (Sₓ, S_{c} ; Sₐₓ, S_{ac}, A_{L}), agencées de part et d'autre du plan médian des panneaux de sorte que les surfaces de guidage d'un profilé de bordure viennent en regard des surfaces de guidage de l'autre profilé de bordure en vue de guider le pivotement des panneaux autour d'un axe de rotation passant par le boudin central (13) de la charnière flexible ou à proximité de celui-ci.

2. Système d'articulation selon la revendication 1, caractérisé en ce que les profilés de bordure comprennent des surfaces de retenue en traction (B₁, B₂ ; Sₐₓ, fᵢ), agencées de sorte que les surfaces de retenue d'un profilé de bordure viennent en regard des surfaces de retenue de l'autre profilé de bordure en vue de supporter les efforts d'écartement entre panneaux.

3. Système d'articulation selon la revendication 2, caractérisé en ce que les surfaces de retenue en traction comprennent :
. de premières surfaces de retenue B₁, B₂) agencées pour venir en regard et supporter les efforts d'écartement des panneaux lorsque ceux-ci se trouvent sensiblement dans l'alignement l'un de l'autre,
. de secondes surfaces de retenue (Sₐₓ, fᵢ), agencées pour venir en regard et supporter les efforts d'écartement des panneaux lorsque ceux-ci forment un angle.

4. Système d'articulation selon la revendication 3, caractérisé en ce que les premières surfaces de retenue (B₁, B₂) et les secondes surfaces de retenue (Sₐₓ, fᵢ) sont agencées pour présenter une plage angulaire commune de travail à partir de la position d'alignement.

5. Système d'articulation selon l'une des revendications 3 ou 4, caractérisé en ce que les premières surfaces de retenue (B₁, B₂) comprennent des méplats obliques disposés sur chacun des profilés de bordure (1, 2) en vue de pouvoir coopérer lorsque les profilés arrivent en position d'alignement.

6. Système d'articulation selon l'une des revendications 1, 2, 3 ou 4, caractérisé en ce que :
. le boudin central (13) de la charnière flexible est réalisé en élastomère apte à repousser les profilés de bordure dans des directions opposées,
. les profilés de bordure (1, 2) comprennent des surfaces (A₁, A₂) d'appui contre ledit boudin central, situées au voisinage de l'ouverture des logements (L₁, L₂) retenant les têtes d'encliquetage de la charnière flexible.

7. Système d'articulation selon l'une des revendications 1, 2, 3, 4, 5 ou 6, caractérisé en ce que les surfaces de guidage en rotation comprennent :
. d'un côté du plan médian (X, X′) des panneaux, une surface convexe (Sₓ) située sur un profilé (1) et une surface concave conjuguée (S_{c}) située sur l'autre profilé (3), ces surfaces présentant des sections circulaires centrées à proximité du centre du boudin (13) de la charnière flexible,
. de l'autre côté du plan médian des panneaux, une aile circulaire (A_{L}) équipant un profilé (2) et deux surfaces circulaires (Sₐₓ, S_{ac}) concave et convexe, agencées sur l'autre profilé (3) de façon que l'aile circulaire (A_{L}) puisse s'engager et pénétrer entre celles-ci, ladite aile et lesdites surfaces circulaires étant centrées à proximité du centre du boudin (13) de la charnière flexible.

8. Système d'articulation selon la revendication 7, caractérisé en ce que la surface circulaire convexe (Sₓ) est interrompue par une rainure (12) adaptée pour interdire des remontées d'eau par capillarité.

9. Système d'articulation selon l'une des revendications 1 à 8, caractérisé en ce que l'un des profilés de bordure comprend deux profils encliquetables l'un sur l'autre : d'une part, un profil principal (1) formant un logement incomplet pour la tête d'encliquetage (14a) de la charnière souple, d'autre part, un clip (2) apte à s'encliqueter sur ce profil principal et comportant un talon de verrouillage (11b) du logement précité.

10. Système d'articulation selon les revendications 7 et 9 prises ensemble, caractérisé en ce que le clip (2) porte l'aile circulaire (A_{L}) venant s'engager entre les surfaces circulaires de guidage en rotation (S_{ac}, Sₐₓ).

11. Système d'articulation selon l'une des revendications 9 ou 10, caractérisé en ce que le clip (2) est adapté pour s'encliqueter sur le profil principal (1) par trois zones de clipage : une zone centrale (2a) située sur le côté du logement (L₁) précité, une zone intermédiaire (2b) située à la base de l'aile circulaire (A_{L}) précitée et une zone extrême (2c) située à l'extrémité d'une ailette (Aₑ) que comporte le clip à l'opposé de son talon de verrouillage (11b).

12. Système d'articulation selon l'une des revendications 9, 10 ou 11, caractérisé en ce que les profilés de bordure (1, 2, 3) sont agencés de sorte que, pour la position d'alignement des panneaux, ils s'inscrivent dans une forme générale rectangulaire, le boudin central (13) de la charnière flexible étant situé au centre dudit rectangle lorsque les têtes d'encliquetage (14a, 15a) de ladite charnière sont en place dans leurs logements (L₁, L₂).

13. Système d'articulation selon l'une des revendications 1 à 12, caractérisé en ce que les profilés de bordure (1, 3) comprennent, au voisinage des deux plans médians (X, X′) des panneaux, des surfaces d'appui (M₁, M₂) sensiblement orthogonales auxdits plans médians en vue de permettre aux profilés de reposer l'un contre l'autre en position d'alignement des panneaux.

14. Système d'articulation selon l'une des revendications 1 à 13, caractérisé en ce que le boudin central (13) de le charnière souple est un boudin creux susceptible d'être muni à ses deux extrémités de bouchons d'obturation.

15. Système d'articulation selon l'une des revendications 1 à 14, caractérisé en ce que les ailes (14, 15) de la charnière flexible sont rattachées à des portions opposées du boudin central (13) de façon à former entre elles eu repos un angle (α) compris entre 140° et 160°, la charnière étant apte à subir, à partir de cette position de repos, des déformations opposées lorsque les panneaux pivotent vers leur position d'alignement ou vers leur position angulaire extrême.

16. Système d'articulation conforme à l'une des revendications 1 à 15 appliqué à des portes sectionnelles comprenant une pluralité de panneaux articulés deux à deux au moyen desdits systèmes, caractérisé en ce que l'un des profilés de bordure (1) est pourvu, dans son plan axial (X), d'un alésage circulaire (9) en vue de la mise en place latéralement d'axes de galets de roulement.

17. Système d'articulation selon la revendication 16, caractérisé en ce que chaque profilé (1, 3) est doté de structures (5, 6) adaptées pour le clipage d'une menuiserie notamment de baie vitrée.

18. Système d'articulation selon l'une des revendications 16 ou 17, caractérisé en ce que chaque profilé (1, 3) est doté, d'une part, d'une rainure (7, 8) d'insertion du bord d'une tôle (20) appelée à former la façade frontale de panneau, d'autre part d'une aile (16, 17) de maintien du bord d'une tôle (18) appelée à former la façade arrière du panneau.

19. Système d'articulation selon l'une des revendications 16, 17 ou 18, caractérisé en ce que l'un au moins des profilés de bordure (1) comprend, d'un côté, des structures d'encliquetage (10) d'un renfort d'inertie (R).

## Patentansprüche

1. Gelenkwerk für zwei Platten, das so beschaffen ist, daß es einerseits ein Gelenk (4) in der Form eines flexiblen zwischen Platten angeordneten Profils entlang deren Breite und andererseits Plattenrandprofile (1, 2; 3) umfaßt, die so gestaltet sind, daß sie das besagte flexible Gelenk (4) in Position halten, dadurch gekennzeichnet,
(a) daß das flexible Gelenk (4) einen Mittelring (13) umfaßt, der in der Nähe der Mittelebene (X, X′) der Platten angeordnet ist, sowie zwei an gegenüberliegenden Teilen des besagten Mittelrings angebrachte Flügel (14, 15), die mit Eingriffköpfen (14a, 15a) versehen sind,
(b) daß die Plattenrandprofile (1, 2; 3) folgende Teile umfassen:
. Sitze (L₁, L₂), die randweis in der Nähe der Mittelebene der Platte offen und so geformt sind, daß sie die Eingriffköpfe (14a, 14b) der Gelenkflügel in Position halten,
. Rotationsleitflächen (Sₓ, S_{c}; Sₐₓ, S_{ac}, A_{L}), die zu beiden Seiten der Mittelebene der Platten so angeordnet sind, daß die Leitflächen eines Randprofils gegenüber den Leitflächen des anderen Randprofils liegen, so daß sie die Schwenkbewegung der Platten um eine durch den Mittelring (13) des flexiblen Gelenks hindurchführende oder in der Nähe des besagten Mittelrings liegende Rotationsachse leiten.

2. Gelenkwerk nach Anspruch 1, dadurch gekennzeichnet, daß die Randprofile Flächen für Halterung bei Zug (B₁, B₂; Sₐₓ, fᵢ) umfassen, die so angeordnet sind, daß die Halteflächen eines Randprofils den Halteflächen des anderen Randprofils gegenüberliegen, so daß sie die die Platten separierenden Kräfte abfangen.

3. Gelenkwerk nach Anspruch 2, dadurch gekennzeichnet, daß die Flächen für Halterung bei Zug folgende Teile umfassen :
. erste Halteflächen (B₁, B₂), die so angeordnet sind, daß sie sich einander gegenüber befinden und die die Platten separierenden Kräfte abfangen, wenn die besagten Platten im wesentlichen miteinander ausgerichtet sind,
. zweite Halteflächen (Sₐₓ, fᵢ), die so beschaffen sind, daß sie einander gegenüberliegen und die die Platten separierenden Kräfte abfangen, wenn die besagten Platten einen Winkel bilden.

4. Gelenkwerk nach Anspruch 3, dadurch gekennzeichnet, daß die ersten Halteflächen (B₁, B₂) und die zweiten Halteflächen (Sₐₓ, fᵢ) so angeordnet sind, daß sie von der Ausrichtposition ausgehend einen gemeinsamen winkligen Arbeitsbereich bilden.

5. Gelenkwerk nach einem der Ansprüche 3 oder 4, dadurch gekennzeichnet, daß die ersten Halteflächen (B₁, B₂) schräge Abflachungen umfassen, die auf jedem der Randprofile (1, 2) vorgesehen sind, um Zusammenarbeit zu ermöglichen, wenn die Profile die Ausrichtposition erreichen.

6. Gelenkwerk nach einem der Ansprüche 1, 2, 3 oder 4, dadurch gekennzeichnet,
. daß Mittelring (13) des flexiblen Gelenks aus einem Elastomer besteht, das so beschaffen ist, daß es die Randprofile in entgegengesetzten Richtungen zurückstößt,
. daß Randprofile (1, 2) an dem besagten Mittelring angrenzende Flächen (A₁, A₂) umfassen, wobei sich die besagten Flächen in der Nähe der Öffnung der Sitze (L₁, L₂) befinden, durch die die Eingriffköpfe des flexiblen Gelenks in Position gehalten werden.

7. Gelenkwerk nach einem der Ansprüche 1, 2, 3, 4, 5 oder 6, dadurch gekennzeichnet, daß die Rotationsleitflächen folgende Teile umfassen:
. zu einer Seite der Mittelebene (X, X′) der Platten eine konvexe Fläche (Sₓ) an Profil (1) und eine entsprechende konkave Fläche (S_{c}) am anderen Profil (3), wobei die besagten Flächen kreisförmige Abschnitte haben, die nahe des Mittelpunktes von Ring (13) des flexiblen Gelenks zentriert sind,
. auf der anderen Seite der Mittelebene der Platten einen kreisförmigen Flügel (A_{L}), der an Profil (2) vorgesehen ist, und zwei kreisförmige Flächen (Sₐₓ, S_{ac}), eine konkave Fläche und eine konvexe Fläche, wobei die besagten Flächen an dem anderen Profil (3) so angeordnet sind, daß der kreisförmige Flügel (A_{L}) in sie eingreifen und zwischen ihnen eindringen kann, wobei der besagte Flügel und die besagten kreisförmigen Flächen in Nähe des Mittelpunktes von Ring (13) des flexiblen Gelenks zentriert sind.

8. Gelenkwerk nach Anspruch 7, dadurch gekennzeichnet, daß die konvexe kreisförmige Fläche (Sₓ) durch eine Nut (12) unterbrochen ist, wobei die besagte Nut so beschaffen ist, daß sie durch Kapillarität bedingten Aufstieg von Wasser verhindert.

9. Gelenkwerk nach einem der Ansprüche 1 bis 8, dadurch gekennzeichnet, daß eines der Randprofile zwei Profile umfaßt, von denen das eine mit dem anderen in Eingriff gebracht werden kann, und zwar einerseits ein Hauptprofil (1), das einen unvollständigen Sitz für den Eingriffkopf (14a) des flexiblen Gelenks bildet, und andererseits ein Klemmteil (2), das in der Lage ist, in das Hauptprofil einzugreifen und das ein Endteil (11b) zum Blockieren des besagten Sitzes umfaßt.

10. Gelenkwerk nach den Ansprüchen 7 und 9 gemeinsam, dadurch gekennzeichnet, daß sich an Klemmteil (2) der kreisförmige Flügel (A_{L}) befindet, der zwischen den kreisförmigen Rotationseitflächen (S_{ac}, Sₐₓ) eingreift.

11. Gelenkwerk nach einem der Ansprüche 9 oder 10, dadurch gekennzeichnet, daß Klemmteil (2) so beschaffen ist, daß es in drei Klemmbereichen in Profil (1) eingreift, und zwar in einem Zentralbereich (2a) an der Seite des besagten Sitzes (L₁), einem Zwischenbereich (2b) am Fuße des besagten kreisförmigen Flügels (A_{L}) und einem Endbereich (2c) am Ende eines Flügels (Aₑ) an dem Klemmteil gegenüber dessen Blockierendteil (11b).

12. Gelenkwerk nach einem der Ansprüche 9, 10 oder 11, dadurch gekennzeichnet, daß die Randprofile (1, 2, 3) so angeordnet sind, daß sie in der Ausrichtposition der Platten in eine allgemeine Rechteckform passen, wobei Mittelring (13) des flexiblen Gelenks in der Mitte des besagten Rechtecks liegt, wenn die Eingriffköpfe (14a, 15a) des besagten Gelenks in ihren Sitzen (L₁, L₂) angeordnet sind.

13. Gelenkwerk nach einem der Ansprüche 1 bis 12, dadurch gekennzeichnet, daß die Randprofile (1, 3) in Nähe der beiden Mittelebenen (X, X′) der Platten Abstützflächen (M₁, M₂) umfassen, die im wesentlichen zu den besagten Mittelebenen senkrecht sind, so daß sie die besagten Profile dazu befähigen, in der Plattenausrichtposition aneinander anzuliegen.

14. Gelenkwerk nach einem der Ansprüche 1 bis 13, dadurch gekennzeichnet, daß Mittelring (13) des flexiblen Gelenks ein Hohlring ist, an dessen beiden Enden Blockierstopfen vorgesehen werden können.

15. Gelenkwerk nach einem der Ansprüche 1 bis 14, dadurch gekennzeichnet, daß die Flügel (14, 15) des flexiblen Gelenks an gegenüberliegenden Teilen des Mittelrings (13) angebracht sind, so daß sie im Ruhezustand gemeinsam einen Winkel (α) zwischen 140° und 160° bilden, wobei das Gelenk fähig ist, von der besagten Ruhelage ausgehend in entgegengesetzten Richtungen Verformungen durchzumachen, wenn die Platten in ihre Ausrichtlage oder in ihre Endwinkellage schwingen.

16. Gelenkwerk nach einem der Ansprüche 1 bis 15 zur Anwendung bei Sektionaltoren mit einer Mehrzahl von mit Hilfe der besagten Gelenkwerke paarweise gelenkig verbundenen Platten, dadurch gekennzeichnet, daß eines der Randprofile (1) in seiner Axialebene (X) mit einer kreisförmigen Bohrung (9) zum seitlichen Einsetzen von Rollenspindeln versehen ist.

17. Gelenkwerk nach Anspruch 16, dadurch gekennzeichnet, daß jedes Profil (1, 3) mit Strukturen (5, 6) versehen ist, die zum Anklemmen von Tischlerelementen, insbesondere für Glasfenster, geeignet sind.

18. Gelenkwerk nach einem der Ansprüche 16 oder 17, dadurch gekennzeichnet, daß jedes Profil (1, 3) einerseits mit einer Nut (7, 8) zum Einsetzen des Randes von einem die Vorderfläche der Platte bildenden Blech (20) versehen ist, und andererseits mit einem Flügel (16, 17) zum Befestigen des Randes eines die Hinterfläche der Platte bildenden Blechs (18).

19. Gelenkwerk nach einem der Ansprüche 16, 17 oder 18, dadurch gekennzeichnet, daß mindestens eines der Randprofile (1) an einer Seite Eingriffsstrukturen (10) für ein auf Trägheit beruhendes Versteifungsglied (R) umfaßt.

## Claims

1. Hinge system for two panels of the type comprising, on the one hand, a hinge (4) having the shape of a flexible section situated between panels along the width of the latter, and on the other hand panel edge sections (1, 2; 3) so designed as to retain said flexible hinge (4), characterised in that :
(a) flexible hinge (4) comprises a centre ring (13) arranged close to median plane (X, X′) of the panels and two wings (14, 15) attached to opposite parts of said centre ring and provided with engagement heads (14a, 15a),
(b) panel edge sections (1, 2; 3) comprise :
. seats (L₁, L₁) opening edgewise in the vicinity of the median plane of the panels and so shaped as to be capable of retaining engagement heads (14a, 14b) of the hinge wings,
. rotary guiding surfaces (Sₓ, S_{c}; Sₐₓ, S_{ac}, A_{L}) arranged at either side of the median pane of the panels in such a manner that the guiding surfaces of an edge section come to be located opposite the guiding surfaces of the other edge section with a view to guiding the pivotal movement of the panels about an axis of rotation passing through centre ring (13) of the flexible hinge or in the proximity of said ring.

2. Hinge system according to claim 1, characterised in that the edge sections comprise surfaces for tractional retention (B₁, B₂; Sₐₓ, fᵢ), so arranged that the retaining surfaces of an edge section come to be located opposite the retaining surfaces of the other edge section with a view to taking the panel separating forces.

3. Hinge system according to claim 2, characterised in that the surfaces for tractional retention comprise :
. first retaining surfaces (B₁, B₂) so arranged as to come to be located opposite one another and take the panel separating forces when said panels are substantially aligned with one another,
. second retaining surfaces (Sₐₓ, fᵢ) so arranged as to be located opposite one another and take the panel separating forces when said panels form an angle.

4. Hinge system according to claim 3, characterised in that first retaining surfaces (B₁, B₂) and second retaining surfaces (Sₐₓ, fᵢ) are so arranged as to present, from the position of alignment, a joined angular working range.

5. Hinge system according to one of claims 3 or 4, characterised in that first retaining surfaces (B₁, B₂) comprise oblique flat parts provided on each of edge sections (1, 2) with a view to being capable of co-operating when the sections reach the position of alignment.

6. Hinge system according to one of claims 1, 2, 3 or 4, characterised in that :
. centre ring (13) of the flexible hinge is made from elastomer capable of pushing back the edge sections in opposite directions,
. edge sections (1, 2) comprise said centre ring abutting surfaces (A₁, A₂) located close to the openings of seats (L₁, L₂) which retain the engagement heads of the flexible hinge.

7. Hinge system according to one of claims 1, 2, 3, 4, 5 or 6, characterised in that the rotary guiding surfaces comprise:
. on one side of medium plane (X, X′) of the panels a convex surface (Sₓ) situated on a section (1) and a matching concave surface (S_{c}) situated on the other section (3), said surfaces having circular cross- sections centred close to the centre of ring (13) of the flexible hinge,
. on the other side of the median plane of the panels a circular wing (A_{L}) provided on a section (2) and two circular surfaces (Sₐₓ, S_{ac}), one concave and one convex, arranged on the other section (3) so that circular wing (A_{L}) can engage the latter and penetrate between them, said wing and said circular surfaces being centred close to the centre of ring (13) of the flexible hinge.

8. Hinge system according to claim 7, characterised in that the convex circular surface (Sₓ) is interrupted by a groove (12) capable of preventing the rise of water due to capillarity.

9. Hinge system according to one of claims 1 to 8, characterised in that one of the edge sections comprises two sections capable of being engaged one with the other, i.e., on the one hand a main section (1) forming an incomplete seat for engagement head (14a) of the flexible hinge, and on the other hand a clip (2) capable of engaging said main section and comprising a blocking lug (11b) for blocking said seat.

10. Hinge system according to one of claims 7 and 9 jointly, characterised in that clip (2) comprises circular wing (A_{L}) which comes into engagement between circular surfaces (S_{ac}, Sₐₓ) for rotary guiding.

11. Hinge system according to one of claims 9 or 10, characterised in that clip (2) is so designed as to engage main section (1) by three clamping zones, i.e. a central zone (2a) located on the side of said seat (L₁), an intermediate zone (2_{b}) located at the base of said circular wing (A_{L}) and an outer zone (2c) located at the end of a wing (Aₑ) provided on the clip and opposite its blocking lug (11b).

12. Hinge system according to one of claims 9, 10 or 11, characterised in that edge sections (1, 2, 3) are so designed as to fit, in the alignment position of the panels, into a generally rectangular form, whereby centre ring (13) of the flexible hinge is situated at the centre of said rectangle when engagement heads (14a, 15a) of said hinge are positioned within their seats (L₁, L₂).

13. Hinge system according to one of claims 1 to 12, characterised in that edge sections (1, 3) comprise, near the two median planes (X, X′) of the panels, support surfaces (M₁, M₂) substantially at right angles to said median planes with a view to enabling the sections to rest one on the other, when the panels are in the alignment position.

14. Hinge system according to one of claims 1 to 13, characterised in that centre ring (13) of the flexible hinge is a hollow ring, the two ends of which can be provided with blocking plugs.

15. Hinge system according to one of claims 1 to 14, characterised in that wings (14, 15) of the flexible hinge are attached to opposite parts of centre ring (13) so as to form between them, in the position of rest, an angle (α) comprised between 140° and 160°, whereby the hinge is capable of undergoing, from said position of rest, opposite deformations when the panels pivot in the direction of their alignment position or in the direction of their outermost angle position.

16. Hinge system according to one of claims 1 to 15, applied to sectional doors comprising a plurality of panels hinged two and two by means of said systems, characterised in that one of edge profiles (1) is provided, in its axial plane (X), with a circular bore (9) with a view to laterally positioning roller spindles.

17. Hinge system according to claim 16, characterised in that each section (1, 3) is provided with structures (5, 6) suitable for clamping woodwork, in particular woodwork pertaining to a glass window.

18. Hinge system according to one of claims 16 or 17, characterised in that each section (1, 3) is endowed, on the one hand, with a groove (7, 8) for insertion of the edge of a metal sheet (20) constituting the front face of the panels, and on the other hand a wing (16, 17) for retaining the edge of a metal sheet (18) constituting the rear face of the panel.

19. Hinge system according to one of claims 16, 17 or 18, characterised in that at least one of edge sections (1) comprises, on one side, engagement structures (10) for an inertial reinforcement (R).
